# EUROPÄISCHE PATENTSCHRIFT

(11) **EP 0 226 786 B1**
(45) Veröffentlichungstag und Bekanntmachung des Hinweises auf die Patenterteilung: **18.01.1989**
(21) Anmeldenummer: 86115512.5
(22) Anmeldetag: 08.11.1986
(51) Int. Cl.: B65H 54/32, B65H 54/28

(54) **Aufspulmaschine**
Winding machine
Bobinoir

(30) Priorität: 10.12.1985 DE 3543565
(43) Veröffentlichungstag der Anmeldung: 01.07.1987
(73) Patentinhaber: Neumünstersche Maschinen- und Apparatebau Gesellschaft mbH (NEUMAG), D-2350 Neumünster 1 (DE)
(72) Erfinder: Vehling, Ernst, D-2352 Bordesholm (DE)
(74) Vertreter: Planker, Karl-Josef, Dipl.-Phys.

(56) Entgegenhaltungen:
- DE-A- 1 535 091
- DE-A- 2 622 243
- DE-A- 3 444 648
- DE-A- 3 505 188
- DE-C- 809 515
- FR-A- 836 117
- US-A- 2 238 128

## Beschreibung

Die Erfindung betrifft eine Aufspulmaschine gemäss dem Oberbegriff des Patentanspruchs 1.

Zum Aufspulen bei extrem hohen Fadengeschwindigkeiten - z.B. 6000 m pro Minute - sind Aufspulmaschinen bekannt, bei denen der Faden durch Mitnehmer hin und her geführt wird, die auf zwei gegensinnig bewegten, nebeneinander angeordneten Band- oder Riementrumen befestigt sind. Die alternierende Bewegung des Fadens wird dabei nicht wie bei herkömmlichen Changiereinrichtungen durch einen einzigen, hin und her bewegten Fadenführer bewirkt, sondern dadurch, dass die gegenläufig bewegten Mitnehmer abwechselnd den Faden erfassen und führen. Da die Mitnehmer an den Umkehrpunkten des Fadens weder beschleunigt noch verzögert werden, wird der Einfluss der trägen Masse der Fadenführungsorgane bei der Fadenumkehr völlig ausgeschaltet.

Durch geeignete Formgebung des Mitnehmers oder durch die relative Anordnung der Riementrume erreicht man, dass der Faden von dem einen Mitnehmer freigegeben und gleichzeitig von dem anderen Mitnehmer übernommen wird. Daher liegen die Umkehrpunkte an den Stellen, an denen sich die Mitnehmer begegnen. Wenn man einen Spulenaufbau mit ebenen, exakten Endflächen erreichen will, müssen die Umkehrpunkte stets exakt an den gleichen Stellen liegen. Unregelmässige Abweichungen, selbst wenn sie in der Grössenordnung der Dicke eines Fadens liegen, verursachen einen unsauberen Kantenaufbau. Es treten sogenannte Querschläger auf, das heisst kurze Fadenstücke, die sehnenförmig über den Rand der Wicklung laufen. Daher ist es notwendig, die Bewegung der Mitnehmer sorgfältig zu synchronisieren.

Die meisten bisher bekannt gewordenen Aufspulmaschinen sind mit zwei umlaufenden Riemen oder Bändern bestückt, auf denen die Mitnehmer sitzen. Die Bänder sind so angeordnet, dass ein Trum des einen Bandes einem in entgegengesetzter Richtung bewegten Trum des anderen Bandeseng benachbartist. Bei diesen Maschinen sind die erwähnten Synchronisationsprobleme besonders ausgeprägt, zum Teil bedingt durch unterschiedliche Dehnungen der Riemen oder Bänder infolge unterschiedlicher Materialeigenschaften oder unterschiedlicher Alterung.

Es sind auch schon Aufspulmaschinen bekannt, die nur ein einziges umlaufendes Organ aufweisen, dessen gegenläufige Trume durch Umlenkrollen eng nebeneinander geführt sind. Obwohl dabei die materialbedingten Ungenauigkeiten weitgehend ausgeschaltet sind, lassen sich Querschläger nicht ganz vermeiden.

Man hat schon an den Enden des Changierbereichs feststehende Abweiser angeordnet, die den Faden immer exakt an der gleichen Stelle von dem ankommenden Mitnehmer lösen sollen.

Da die bisher erwähnten Massnahmen, die alle schon aus der DE-OS 1535091 bekannt sind, noch nicht immer zum Erfolg führen, hat man die Abweiser verschieblich angeordnet, so dass der Changierhub während des Wickelvorganges mit zunehmendem Wickeldurchmesser verkürzt wird. Der Soll-Umkehrpunkt wandert also von Wickellagezu Wickellage weiter nach innen. Selbst wenn der tatsächliche Umkehrpunkt einer Wickellage - bedingt durch irgendwelche Störeinflüsse - ein wenig jenseits des Soll-Umkehrpunktes liegt, so rutscht der Faden trotzdem nichtvon der Kante ab, da die darunterliegende Lage etwas breiter ist. Die Wickel erhalten daher konische oder gewölbte Endflächen. Bei genügend grossen Konuswinkel lässt sich auf diese Weise das Auftreten von Querschlägern unterdrücken.

Bei der Aufspulmaschine gemäss DE-OS 2622243, von der die Erfindung ausgeht, ist die Verschiebung der Abweiser durch ein Getriebe mit der Position eines Tastorgans gekoppelt, das gegen die Umfangsfläche des Wickels anliegt und entsprechend dem zunehmenden Wickeldurchmesser ausweicht. Von dem Getriebe ist nur ein . sperriges, greiferartiges Gestänge dargestellt, das über eine nicht näher beschriebene Hebeleinrichtung betätigt werden soll. Die genaue Wirkungsweise ist der Druckschrift nicht zu entnehmen, und es ist nicht erkennbar, ob diese Einrichtung für Aufspulmaschinen geeignet ist, bei denen auf einem einzigen Wickeldorn mehrere Wickelstellen in Reihe nebeneinander angeordnet sind. Dieser letztere Gesichtspunkt ist besonders wichtig. Denn gerade beim Aufspulen dünner Fäden mit extrem hohen Geschwindigkeiten hat es sich zwecks Vermeidung übermässiger Wickelgewichte durchgesetzt, auf einem Wickeldorn bis zu acht Wickel unterzubringen.

Der vorliegenden Erfindung liegt die Aufgabe zugrunde, eine Aufspulmaschine der im Oberbegriff des Patentanspruchs angegebenen Gattung zu schaffen, diesich durch eine einfache und exakte Steuerung des Changierhubes in Abhängigkeit vom wachsenden Spulendurchmesser auszeichnet, zum gleichzeitigen Aufspulen mehrerer nebeneinanderliegender Wickel geeignet ist und leicht auf eine andere Anzahl von Wickelstellen umstellbar ist.

Diese Aufgabe wird durch die kennzeichnenden Merkmale des Anspruchs 1 gelöst.

Bei dem im Kennzeichen des Anspruchs 1 angegebenen Keil- oder Kurvengetriebe ist die Führungsschiene eine Erzeugende der Endfläche der Spule. Ein wesentlicher Vorteil besteht daher darin, dass man aus der Form und Lage der Führungsschiene unmittelbar anschaulich auf die Form der Endfläche schliessen kann.

Es besteht die Möglichkeit, beide Abweiser einer Wickelstelle je mit dem in Anspruch 1 angegebenen Getriebe separat und unabhängig voneinander zu steuern. Bevorzugt wird aber die in Anspruch 2 angegebene und in Anspruch 3 konkretisierte Variante, bei der durch die Auswahl einer einzigen Führungsschiene eine exakt spiegelemmetrische Wickelform erreicht wird.

Gemäss Anspruch 4 werden bei Aufspulmaschinen mit mehreren nebeneinanderliegenden Wikkelstellen die einander entsprechenden Abweiser aller Wickelstellen mit einem einzigen Getriebe synchron bewegt. Hierbei spielt es keine Rolle, ob die einzelnen Wickelstellen separate Changierbänder haben oder ob sich die Changierbandtrume durchgehend über mehrere Wickelstellen erstrecken.

Bei einer bevorzugten Ausführungsform, auf die sich der Anspruch 5 bezieht, erstrecken sich die Trume allerdings über die Gesamtlänge der Wikkelstellen. Die Leisten mit den Abweisern haben den Vorteil, dass sie zwecks Umstellung auf eine andere Anzahl von Wickelstellen leicht austauschbar sind. Sie erfüllen zusätzlich die Aufgabe, die eng nebeneinanderliegenden Trume zu führen und getrennt zu halten.

Die Trennung der beiden Trume ist besonders wichtig, wenn die Trume gemäss Anspruch 6 die Trume eines einzigen Zahnriemens sind und die Verzahnungen einander zugekehrt und eng benachbart sind.

Eine besonders einfache Bauart ist in Anspruch 7 angegeben.

Die Ansprüche 8 und 9 betreffen zweckmässige, variable Ausbildungen der Führungsschiene.

Das Merkmal des Anspruchs 10 sichert Spielfreiheit und damit exakte Bewegungen der Schubstange.

Das Merkmal des Anspruchs 11 trägt zur Minderung von Reibung und Verschleiss bei.

Die Zeichnung dient zur Erläuterung der Erfindung an Hand eines vereinfacht dargestellten Ausführungsbeispiels.
Figur 1 zeigt schematisch die Aufspulmaschine, teilweise im Schnitt, von der Seite
Figur 2 zeigt eine Ansicht der Changiereinrichtung
Figur 2a zeigt im Schnitt die zugehörige Form und Anordnung der Wickel
Figur 3 zeigt die Changiereinrichtung von oben
Figur 3a zeigt- in Querrichtung auseinandergezogen -. Einzelteile der Changiereinrichtung von oben
Figur 4 zeigt eine abgewandelte Einzelheit
Figur 4a zeigt die der Figur 4 entsprechende Wickelform.

In Figur ist eine Hülse 1 mit Wickel 2 auf einem Wickeldorn 3 zu erkennen. Wie sich weiter unten ergeben wird, hat allerdings die Aufspulmaschine insgesamt vier in Reihe nebeneinanderliegende Wickelstellen, das heisst auf dem Dorn 3 sitzen insgesamt vier Hülsen mit vier Wickeln. Der Wikkeldorn 3 ist mit einem nicht dargestellten Maschinengestell so verbunden, dass sich während des Aufbaus der Wickel 2 seine Lage relativ zum Maschinengestell nicht ändert. Er kann z.B. auf einem Revolverkopf sitzen.

In einem nur schematisch angedeuteten Gehäuse 4, das relativ zum Maschinengestell in einer senkrechten Führung hin und herverschieblich ist, ist eine Treibwalze 5 gelagert, die durch einen nicht dargestellten Motor angetrieben ist. Der Treibwalze 5 eng benachbart ist in dem Gehäuse 4 eine Changiereinrichtung 6 untergebracht.

Durch unbeweglich mit dem Maschinengestell verbundene Fadenführer 7, die entsprechend der Anzahl der Wickelstellen jeweils mittig über der zugeordneten Wickelstelle angebracht sind, werden Fäden 8 mit hoher Geschwindigkeit der Changiereinrichtung 6 zugeführt, durchlaufen ein kurzes freies Wegstück, liegen anschliessend auf einem Bogen von etwas mehr als 90 Grad an der Oberfläche der Treibwalze 5 an und gelangen von dort auf die Wickel 2. Entsprechend dem zunehmenden Wickeldurchmesser weicht die Treibwalze 5 zusammen mit der Changiereinrichtung 6 nach oben aus, wie durch den Pfeil 9 symbolisiert.

Die Changiereinrichtung 6 ist in dem Gehäuse 4 an einer Traverse 10 angeordnet. Auf einer mit der Traverse 10 verschweissten Platte 11 sitzt, mittels einer Stellschraube 12 in Längsrichtung der Traverse 10 justierbar, ein Motor 13 mit gezahnter Antriebsscheibe 14. Am anderen Ende der Traverse 10 ist eine ebenfalls gezahnte Umlenkscheibe 15 auf einem Schlitten 16 gelagert, der auf Führungsstangen 17 in Längsrichtung der Traverse 10 gleitend geführt ist. Eine Spannfeder 18, die an einem Bügel 19 abgestützt ist, drückt den Schlitten 16 in Richtung auf das Ende der Traverse 10. Über die Antriebsscheibe 10 und die Umlenkscheibe 15 ist ein endloser Zahnriemen 20 geführt. Dabei ist das Obertrum 21 des Zahnriemens 20 durch zwei weitere Zahnscheiben 22, 23, die in der Nähe der Antriebsscheibe 14 bzw. der Umlenkscheibe 15 gelagert sind, so umgelenkt, dass es mit kurzem Abstand parallel dem Untertrum 24 läuft. Bei dem durch den Pfeil 25 veranschaulichten Drehsinn der Antriebsscheibe 14 läuft das Obertrum 21 in Richtung des Pfeils 26, das Untertrum 24 in entgegengesetzter Richtung gemäss Pfeil 27.

An der von der Traverse 10 abgewandten Kante des Zahnriemens 20 sind in gleichmässigen Abständen Mitnehmer 28 befestigt.

Über dem Obertrum 21 ist an der Traverse 10 dicht neben der Zahnscheibe 22 ein Lagergehäuse 29 befestigt, in dem ein Zahnrad 30 mit waagerecht liegender Achse gelagert ist. An der anderen Seite der Traverse 10 ist in der Nähe der Zahnscheibe 22, die dem Motor 13 benachbart ist, ein Führungsblock 31 befestigt. Eine obere Schubstange 32 und eine untere Schubstange 33 sindzueinander und zu den beiden Trumen 21, 24 des Zahnriemens 20 parallel - in Bohrungen des Führungsblocks 31 und des Lagergehäuses 29 gleitend geführt. Beide Schubstangen 32, 33 sind im Bereich des Lagergehäuses 29 auf den einander zugekehrten Seiten mit Verzahnungen versehen, die mit dem Zahnrad 30 an 180 Grad zueinander versetzten Stellen kämmen.

Fest auf der unteren Schubstange 33 sitzt eine Buchse 34. Eine Druckfeder 35, die an einen Widerlager 36 abgestützt ist, drückt die Buchse 34 und damit die untere Schubstange 33 in Richtung auf den Motor 13. Infolge der durch das Zahnrad 30 bewirkten gegenläufigen Kopplung wird die obere Schubstange 32 in die entgegengesetzte Richtung - in der Zeichnung nach rechts - gedrückt.

Die obere Schubstange 32 ist an der Seite, an der die Umlenkscheibe 15 angeordnet ist, über das Ende der Traverse 10 hinaus verlängert und am Ende mit einer Tastrolle 37 versehen. Diese liegt unter dem von der Feder 35 ausgeübten Druck spielfrei an einer Führungsschiene 38 an.

Die Führungsschiene 38 ist um einen Drehzapfen 39 schwenkbar, der in einer am Maschinengestell angeschweissten Gabel 39 sitzt. In der mit durchgezogen Linien dargestellten Grundstellung ist die Führungsschiene 38 senkrecht angeordnet, das Iheisstrechtwinklig zur Richtung der Trume 21, 24 und dementsprechend auch rechtwinklig zur Wickelachse. Aus dieser Stellung ist sie in der Ebene, in der die Schubstangen 32, 33 liegen, in Richtung des Pfeils 41 um einen Winkel bis zu etwa 30 Grad verschwenkbar. Innerhalb dieses Winkelbereichs ist sie in jeder Stellung - wie z.B. in der mit unterbrochenen Linien veranschaulichten Stellung 38' - mittels Stellschrauben 42, 43 arretierbar.

An der oberen Schubstange 32 sind Verbindungsstücke 44, 45 fest angeklemmt, die unten bis zur Höhe der Trume 21,24 reichen. Daran ist eine dünne Leiste 46 angeschraubt, die flach in dem engen Zwischenraum zwischen den Trumen 21, 24 liegt und sich nahezu über die ganze freie Länge zwischen den Zahnscheiben 22, 23 erstreckt. Die Verbindungsstücke 44, 45 sind mit Bohrungen versehen, in denen die untere Schubstange 33 frei gleitet. Die Leiste 46 ist in gleichmässigen Abständen mit insgesamt vier Abweisern 47a bis 47d (insbesondere Figur 3a) versehen, die nach vorne über die mit den Mitnehmern 28 besetzte Vorderkante des Zahnriemens 20 ein wenig weiter hinausragen als die Mitnehmer 28 selbst. Die Abweiser 47 der Leiste 46 sind an der Flanke, die dem Motor 13 zugekehrt ist - in der Zeichnung nach links - keilförmig abgeschrägt.

Entsprechend ist mit der unteren Schubstange 33 durch Verbindungsstücke 48, 49, die mit Bohrungen für den gleitenden Durchgang der oberen Schubstange 32 versehen sind, eine Leiste 50 verbunden, die dicht unter der Leiste 46 ebenfalls zwischen den Trumen 21, 24 liegt. Die Leiste 50 hat vier Abweiser 51 a bis 51 d, die in gleichen Abständen wie die Abweiser 47 angeordnet und ebenso wie diese mit einer Keilschräge versehen sind, jedoch auf der gegenüberliegenden, in der Zeichnung rechten Seite. In der Stellung, die in der Zeichnung dargestellt und besonders deutlich aus Figur 3a erkennbar ist, überlappen sich die Abweiser 47a mit 51 b, 47b mit 51 c und 47c mit 51 d jeweils mit ihren breiteren Seiten.

Die schwenkbare Führungsschiene 38 kann auch durch ein leicht austauschbares Führungselement 52 mit gekrümmter Führungskante 53 ersetzt werden. In diesem Falle erhalten die Wickel 2' gewölbte Endflächen, wie in Figur4a veranschaulicht.

Der in der Zeichnung dargestellten Aufspulmaschine laufen insgesamt vier Fäden 8a bis 8d zu (Figur 3a). Die Fäden 8a und 8c werden von den Mitnehmern 28a bzw. 28cdes Obertrums 21 in der Zeichnung nach rechts bewegt, die Fäden 8b und 8d von den Mitnehmern 28b und 28d des Untertrums 24 nach links. In der gezeigten Stellung sind die Fäden 8a und 8c schon mit den keilförmig ansteigenden Flanken der Abweiser 47a, 47c in Kontakt, ebenso die Fäden 8b und 8d mit den in umgekehrter Richtung abgeschrägten Flanken der Abweiser 51 b, 51 d. Die Fäden 8a und 8c befinden sich unmittelbar vor dem rechten Umkehrpunkt ihres Changierbereichs, die Fäden 8b und 8d vor dem linken Umkehrpunkt. Im folgenden Augenblick werden alle Fäden durch die Abweiser aus dem Kontakt mit dem zugehörigen Mitnehmer gelöst und kehren-bedingt durch die mittige Anordnung der Fadenführer 7 über den zugeordneten Wickelstellen - ihre Bewegungsrichtung um. Nachdem sie sich zunächst frei bewegt haben, werden sie von je einem Mitnehmer eingeholt, und zwar der Faden 8a von dem Mitnehmer 28b, der Faden 8b von dem Mitnehmer 28a, der Faden 8c von dem Mitnehmer 28d und der Faden 8d von dem Mitnehmer 28c.

Dieses Spiel wiederholt sich entsprechend jeweils an den entgegengesetzten Umkehrpunkten der einzelnen Changierbereiche.

Aus dem Obigen wird klar, dass die Lage des Umkehrpunktes durch die Lage des Abweisers bestimmt ist, der die Fadenumkehr auslöst.

Mit zunehmendem Wickeldurchmesser weicht die Changiereinrichtung 6, wie schon beschrieben, nach oben in Richtung des Pfeils 9 aus. Dabei fährt die Tastrolle 37 an der fest mit dem Maschinengestell verbundenen Führungsschiene 38, die beispielsweise die Stellung 38' einnimmt, aufwärts und schiebt die Schubstange 32 nach links. Die Schubstange 33 bewegt sich zwangsläufig nach rechts. Mit den Schubstangen 32, 33 verschieben sich im gleichen Mass die Leisten 46,50 mit den Abweisern 47, 51. Die Abweiser 47a und 51a, die die Umkehrpunkte für den Aufbau des Wickels 2a bestimmen, bewegen sich also mit zunehmendem Wickeldurchmesser aufeinander zu, ebenso die zusammengehörenden anderen Paare von Abweisern. Der Changierhub verkleinert sich, und der Wickel wird konisch, wobei der Konus genau der Winkeleinstellung der Führungsschiene 38 entspricht.

Wenn die Aufspulmaschine von vier Wickelstellen auf acht entsprechend schmalere Wickelstellen umgestellt werden soll, tauscht man den Zahnriemen 20 gegen einen anderen Zahnriemen aus, der auf der gleichen Länge die doppelte Zahl von Mitnehmern aufweist. Ausserdem sind die Leisten 46, 50 gegen Leisten mit entsprechend enger angeordneten Abweisern auszutauschen. Das Getriebe für die selbsttätige Verschiebung der Abweiser bleibt unverändert; gegebenenfalls kann der Konuswinkel durch einfache Verstellung der Führungsschiene 38 geändert werden.

## Patentansprüche

1. Aufspulmaschine mit einem Maschinengestell, mit einem Wickeldorn, der während des Aufspulens unverrückbar mit dem Maschinengestell verbunden ist und mit einer Changiereinrichtung, die die folgenden Merkmale aufweist:
a) zwei in entgegengesetzter Richtung bewegte, mit Mitnehmern bestückte Riementrume sind nebeneinander angeordnet;
b) den beiden Umlenkstellen eines Changierbereichs ist je ein parallel zur Wickelachse verschieblicher Abweiser zugeordnet;
c) die Abweiser sind durch ein Getriebe mit einem Tastorgan gekoppelt, das an der Umfangsfläche des Wickels anliegt; gekennzeichnet durch folgende Merkmale des Getriebes:
d) mindestens einer der beiden Abweiser (47) ist mit einer zur Wickelachse parallelen Schubstange (32) verbunden;
e) die Schubstange (32) steht mit einer Führungsschiene (38, 52) in Eingriff;
f) die Changiereinrichtung (6) und die Führungsschiene (38, 52) sind entsprechend der Auslenkung des Tastorgans (5) relativ zueinander im rechten Winkel zur Wickelachse verschieblich.

2. Aufspulmaschine nach Anspruch 1, dadurch gekennzeichnet, dass der zweite Abweiser (51) mit einer zweiten, parallelen Schubstange (33) verbunden ist, die mit der ersten Schubstange (32) gegenläufig gekoppelt ist.

3. Aufspulmaschine nach Anspruch 2, dadurch gekennzeichnet, dass die beiden Schubstangen (32, 33) auf den einander zugekehrten Seiten je mit einer Verzahnung versehen sind und mit einem zwischen ihnen angeordneten Zahnrad (30) kämmen.

4. Aufspulmaschine nach einem der Ansprüche 1 bis 3, dadurch gekennzeichnet, dass entsprechende Abweiser (47a bis 47d; 51 a bis 51 d) mehrerer in Reihe nebeneinander angeordneter Wikkelstellen gemeinsam mit einer Schubstange (32; 33) verbunden sind.

5. Aufspulmaschine nach Anspruch 4, dadurch gekennzeichnet, dass die Abweiser (47; 51) als seitliche Vorsprünge von Leisten (46; 50) ausgebildet sind, die mit den Schubstangen (32; 33) verbunden und zwischen den beiden sich über die Gesamtlänge aller Wickelstellen erstreckenden Riementrumen (21,.24) angeordnet sind.

6. Aufspulmaschine nach Anspruch 5, dadurch gekennzeichnet, dass die beiden Riementrume (21, 24) die Trume eines einzigen Zahnriemens (20) sind und dass das eine Trum (21) durch Umlenkscheiben (22,23) dem anderen Trum (24) angenähert ist.

7. Aufspulmaschine nach einem der Ansprüche 1 bis 6, dadurch gekennzeichnet, dass das Tastorgan als Treibwalze (5) für den Wickel (2) ausgebildet ist, dass die Führungsschiene (38,52) mit dem Maschinengestell verbunden ist und dass die Treibwalze (5) in dem Gehäuse (4) der Changiereinrichtung (6) gelagert ist.

8. Aufspulmaschine nach einem der Ansprüche 1 bis 7, dadurch gekennzeichnet, dass die Führungsschiene (38) schwenkbar und in verschiedenen Winkelstellungen arretierbar ist.

9. Aufspulmaschine nach einem der Ansprüche 1 bis 8, dadurch gekennzeichnet, dass die Führungsschiene (52) austauschbar ist.

10. Aufspulmaschine nach einem der Ansprüche 1 bis 9, dadurch gekennzeichnet, dass die Schubstange (32) durch eine Druckfeder (35) gegen die Führungsschiene (38, 52) gedrückt wird.

11. Aufspulmaschine nach Anspruch 10, dadurch gekennzeichnet, dass das an der Führungsschiene (38, 52) in Eingriff stehende Ende der Schubstange (32) eine Tastrolle (37) aufweist.

## Claims

1. A winding machine comprising a machine frame, a winding mandrel, which is rigidly connected to the machine frame during the winding process, and. a change-over device, which has the following features:
a) two belt sides, which are moved in opposite directions and which are provided with carriers, are arranged adjacent one another;
b) a deflector, which is displaceable parallel to the winding axis, is associated with each of the two reversing points of a change-over area;
c) the deflectors are coupled by means of a gear with a feeler organ, which rests againstthe circumferential surface of the winding; characterised by the following features of the gear:
d) at least one of the two deflectors (47) is con- necₜed with a push rod (32) which is parallel to the winding axis;
e) the push rod (32) engages with a guide track (38, 52) ;
f) in accordance with the deflection of the feeler member (5), the change-over device (6) and the guide track (38, 52) are displaceable relative to one another at right angles to the winding axis.

2. A winding machine according to claim 1, characterised in that the second deflector (51 ) is connected to a second, parallel push rod (33), which is coupled to the first push rod (32) so as to move in the opposite direction.

3. A winding machine according to claim 2, characterised in that the two push rods (32, 33) are provided on facing sides with a toothing in each case and mesh with a gear wheel (30) which is arranged between the push rods.

4. A winding machine according to claims 1 to 3, characterised in that corresponding deflectors (47a to 47d; 51 a to 51 d) of a plurality of adjacent winding points are jointly connected with a push rod (32; 33).

5. A winding machine according to claim 4, characterised in that the deflectors (47; 51 ) are formed as lateral projections of strips (46; 50), which are connected to the push rods (32; 33) and are arranged between the two belt sides (21, 24), which extend over the total length of all winding points.

6. A winding machine according to claim 5, characterised in that the two belt sides (21,24) are the sides of a single toothed belt (20) and in that one side (21 ) is brought close to the other side (24) by means of deflecting wheels (22, 23).

7. A winding machine according to any one of claims 1 to 6, characterised in that the feeler member is formed as a driving roller (5) for the winding (2), in that the guide track (38,52) is connected to the machine frame and in that the driving roller (5) 'is mounted in the housing (4) of the change-over device (6).

8. A winding machine according to any one of claims 1 to 7, characterised in that the guide track (38) is pivotable and lockable in different angular positions.

9. A winding machine according to any one of claims 1 to 8, characterised in that the guide track (52) is exchangeable.

10. A winding machine according to any one of claims 1 to 9, characterised in that the push rod (32) is pressed by a compression spring (35) against the guide track (38, 52).

11. A winding machine according to claim 10, characterised in that the end of the push rod (32) which engages with the guide track (38,52) comprises a feeler roller (37).

## Revendications

1. Bobinoir comprenant un châssis, un mandrin d'enroulement, qui est relié au châssis de manière immuable pendant le bobinage, et un dispositif à va-et-vient, qui présente les particularités suivantes:
a) deux brins de courroie, déplacés en sens opposés et équipés d'éléments d'entraînement, sont agencés l'un à côté de l'autre,
b) un déflecteur, déplaçable parallèlement à l'axe d'enroulement, est chaque fois adjoint aux deux emplacements de renvoi d'une zone de déplacement en va-et-vient,
c) les déflecteurs sont accouplés par une transmission à un organe palpeur qui est en appui sur la surface périphérique de l'enroulement,
caractérisé par les particularités suivantes de la transmission :
d) au moins un des deux déflecteurs (47) est relié à une tige de poussée (32) parallèle à l'axe d'enroulement,
e) la tige de poussée (32) est en prise avec un rail de guidage (38, 52),
f) le dispositif à va-et-vient (6) et le rail de guidage (38, 52) sont déplaçables relativement l'un à l'autre à angle droit par rapport à l'axe d'enroulement, conformément à la déviation de l'organe palpeur (5).

2. Bobinoir suivant la revendication 1, caractérisé en ce que le deuxième déflecteur (51 ) est relié par une deuxième tige de poussée (33) parallèle, qui est couplée en sens opposé à la première tige de poussée (32).

3. Bobinoir suivant la revendication 2, caractérisé en ce que les deux tiges de poussée (32, 33) présentent chacune une denture sur leurs côtés mutuellement tournés l'un vers l'autre et en ce qu'elles entrent en prise avec une roue dentée (30) disposée entre elles.

4. Bobinoir suivant l'une des revendications 1 à 3, caractérisé en ce que des déflecteurs correspondants (47a à 47d; 51 a à 51 d) de plusieurs emplacements d'enroulement agencés en série l'un à côté de l'autre sont reliés conjointement à une tige de poussée (32; 33).

5. Bobinoir suivant la revendication 4, caractérisé en ce que les déflecteurs (47; 51 ) sont réalisés sous la forme de saillies latérales de barres (46; 50) qui sont reliées aux tiges de poussée (32; 33) et sont agencées entre les deux brins de courroie (21, 24) qui s'étendentsur la longueurtotale de tous les emplacements d'enroulement..

6. Bobinoir suivant la revendication 5, caractérisé en ce que les deux brins de courroie (21,24) sont les brins d'une seule courroie dentée (20) et en ce que l'un des brins (21 ) est rapproché de l'autre brin (24) par des disques de renvoi (22, 23).

7. Bobinoir suivant l'une des revendications 1 à 6, caractérisé en ce que l'organe palpeur est réalisé sous la forme d'un cylindre d'entraînement (5) pour l'enroulement (2), en ce que le rail de guidage (38,52) est relié au châssis et en ce que le cylindre d'entraînement (5) est supporté dans le boîtier (4) du dispositif à va-et-vient (6).

8. Bobinoir suivant l'une des revendications 1 à 7, caractérisé en ce que le rail de guidage (38) est capable de pivoter et en ce qu'il peut être arrêté dans différentes positions angulaires.

9. Bobinoirsuivant l'une des revendications 1 à 8, caractérisé en ce que le rail de guidage (52) est échangeable.

10. Bobinoir suivant l'une des revendications 1 à 9, caractérisé en ce que la tige de poussée (32) est pressée contre le rail de guidage (38,52) par un ressort de pression (35).

11. Bobinoir suivant la revendication 10, caractérisé en ce que l'extrémité de la tige de poussée (32), qui est en prise avec le rail de guidage (38, 52), présente un galet palpeur (37).
